# FASCICULE DE BREVET EUROPEEN

(11) **EP 0 994 225 B1**
(45) Date de publication et mention de la délivrance du brevet: **27.12.2000**
(21) Numéro de dépôt: 98440216.4
(22) Date de dépôt: 08.10.1998
(51) Int. Cl.: E05C 9/00

(54) **Guide de sortie de tringle pour crémone ou crémone-serrure**
Stangenaustrittsführung für Treibstangen oder Treibstangenschloss
Lock bar exit guide for espagnolette or espagnolette lock

(30) Priorité: 21.09.1998 EP 98440211
(43) Date de publication de la demande: 19.04.2000
(73) Titulaire: FERCO INTERNATIONAL Ferrures et Serrures de Bâtiment Société Anonyme, 57400 Sarrebourg (FR)
(72) Inventeur: Mih, Philippe, 57430 Sarralbe (FR)
(74) Mandataire: Rhein, Alain

(56) Documents cités:
- FR-A- 2 334 807
- FR-A- 2 365 016
- FR-A- 2 458 655

## Description

L'invention concerne un guide de sortie de tringle pour crémone ou crémone-serrure conforme au préambule de la revendication 1.

La présente invention trouvera son application dans le domaine de la quincaillerie du bâtiment et concerne, plus particulièrement, les ferrures de verrouillage du type pour crémone ou crémone-serrure.

A ce propos, la plupart de ces crémones ou crémones-serrures comportent au moins un boîtier rapporté à l'arrière d'une têtière et renfermant un mécanisme de commande permettant d'agir sur une ou plusieurs tringles de manoeuvre venant s'étendre au-dessus et/ou en-dessous de ce boîtier à l'arrière de ladite têtière.

Une telle crémone ou crémone-serrure est, très fréquemment, encastrée dans une rainure en feuillure du montant et/ou d'une traverse d'un ouvrant de porte, fenêtre ou autre, la têtière venant abriter l'ensemble des organes auxquels il a été fait référence plus haut.

Si ces crémones ou crémones-serrures sont fabriquées, habituellement, à des dimensions standard, notamment en ce qui concerne la longueur de la têtière et de la tringle de manoeuvre, il est nécessaire, pour un fabriquant, de pouvoir satisfaire, également, à des demandes spécifiques. Il est bien sûr, possible, dans ces conditions d'ajuster cette longueur des têtières et des tringles de manoeuvre en usine, avant assemblage de la crémone ou crémone-serrure, cela vient compliquer, sensiblement, la gestion de fabrication de ces crémones ou crémones-serrures, tout particulièrement lorsque ces demandes spécifiques correspondent à de très petites séries.

En fait, l'on rencontre de telles difficultés, tout particulièrement, dans le cadre d'une crémone ou crémone-serrure amenée à s'étendre sur toute la hauteur d'un montant ou la longueur d'une traverse d'un ouvrant et que l'extrémité libre d'une tringle de manoeuvre est à même de constituer, en soi, un organe de verrouillage, dans la mesure où cette extrémité libre est prévue apte à se présenter saillante à l'une des extrémités de ce montant ou de cette traverse, de manière à venir s'insérer dans une gâche ménagée en correspondance sur le cadre dormant de la porte, fenêtre ou analogue.

De plus, s'il fallait, jusqu'alors, procéder au recoupage des tringles et têtières de crémones ou crémones-serrures standard pour les adapter à des cas spécifiques nouveaux tels que rénovations ou demandes spéciales, le problème est devenu plus complexe encore dans la mesure où le jeu de feuillure a tendance à être réduit ou augmenté de sorte que l'on ne peut plus se permettre d'opérer une mise à longueur identique des tringles et des têtières d'une crémone ou crémone-serrure.

En conséquence, si la tringle, la têtière ou encore le guide de sortie d'une tringle venaient à créer dans ces conditions, un encombrement supplémentaire au niveau de cette feuillure, cela pourrait engendrer des difficultés de fonctionnement de la fenêtre. Simultanément, une tringle trop courte ne permet pas d'obtenir un engagement convenable de son extrémité dans la gâche correspondante sur le cadre dormant. A l'inverse, une tringle trop longue n'autorise pas un verrouillage complet, la manoeuvre étant bloquée du fait de la butée de l'extrémité de tringle dans cette même gâche.

Par ailleurs, si les menuisiers sont d'ores et déjà équipés pour certains, d'une petite presse qui leur permet de couper à la longueur souhaitée une tringle de manoeuvre et, simultanément, la têtière qui l'abrite, le recoupage individuel de l'un ou l'autre n'est pas possible au travers de cet outil. Aussi, ils ne disposent pas de l'opportunité d'ajuster précisément ces éléments à chacun des cas spécifiques qu'ils sont amenés à rencontrer.

A noter encore que pour permettre une telle opération de recoupage ces crémones ou crémones-serrures, lorsqu'elles sont livrées à ces menuisiers sont dépourvues du guide de sortie de tringle qui vient se fixer, usuellement, sur l'extrémité de la têtière pour assurer, précisément, le guidage de l'extrémité de la tringle.

A ce propos, ce guide de sortie de tringle se présente, habituellement, sous forme d'une pièce en équerre venant habiller l'angle du châssis ouvrant auquel est à même de se présenter saillante l'extrémité de la tringle. Aussi, l'une des ailes de cette pièce en équerre vient en applique, extérieurement, sur la têtière. Pour une bonne tenue de l'ensemble, chacune des ailes de cette pièce en équerre est pourvue d'une ouverture pour le passage d'une vis de fixation venant coopérer avec la menuiserie. Dans ces conditions, l'une de ces vis de fixation vient traverser, à la fois la têtière et la tringle de manoeuvre, celle-ci étant nécessairement pourvue d'un trou oblong au droit de cette vis pour lui conférer la mobilité requise. Or, ceci vient contrarier, quelque peu, dans ces nouvelles conditions, le recoupage d'une telle tringle de manoeuvre et de la têtière correspondante.

Il est encore connu, par le document FR-A-2.747.723, un guide de sortie de tringle sous forme d'une fourche comportant une base adaptée à être logée dans le fond de la rainure d'encastrement prévue au niveau de la menuiserie. Ce guide de sortie de tringle est également muni d'une aile s'étendant parallèlement à la base en venant recouvrir, du côté externe, la partie d'extrémité de la tringle, tandis qu'une bande de guidage s'étend entre la base et l'aile et comporte une ouverture traversante adaptée au passage de l'extrémité de cette tringle. La base comporte un orifice pour le passage d'une vis de fixation située au-delà de l'aile afin d'être accessible. Quant à la tringle elle comporte, elle aussi, un orifice permettant le passage de cette vis et de l'outil de fixation lors de la pose de la crémone sur l'ouvrant.

En fait, comme cela ressort de la description de ce document FR-A-2.747.723, ce guide de sortie de tringle est tout particulièrement adapté à une crémone munie d'une tringle de configuration particulière et dépourvue, par ailleurs, de toute têtière.

on connaît également par le document FR-A-2.365.016 un procédé de mise à dimension d'au moins une extrémité de crémone à têtière par coupe simultanée de la têtière et de la tringle à la dimension de l'ouvrant sachant que la coupe simultanée de la têtière et de la tringle est réalisée selon un angle aigu par rapport à l'axe longitudinal de la têtière et de cette tringle, ceci lorsque cette dernière se trouve en position déverrouillée. Il est encore décrit dans ce document un dispositif de guide de sortie de tringle venant fixer l'extrémité d'une crémone à têtière sur l'ouvrant, ce dispositif se présentant sous forme d'une équerre comportant une aile verticale et une aile horizontale, sous cette dernière et à l'arrière de ladite aile verticale s'étendant un rail de guidage sous forme d'un profilé de section en « U » prévu apte à accueillir, pour en assurer le guidage, l'extrémité libre de la tringle de manoeuvre. Plus particulièrement, l'aile verticale de l'équerre est amenée à s'étendre à l'avant de la têtière, tandis que le chant supérieur des parois latérales parallèle du profilé en « U » définissant le rail de guidage vient en applique au niveau de la face arrière de cette têtière. A noter que ledit rail de guidage communique avec une ouverture au niveau de l'aile horizontale de l'équerre pour le passage de l'extrémité libre de la tringle de manoeuvre.

Il est également connu par le document FR-2.458.655 un dispositif de fixation et de guidage de l'extrémité d'une crémone à têtière. Ce dispositif emprunte la ferme d'un profilé de section en forme de « U » comportant un fond disposé parallèlement à l'extrémité de la têtière de cette crémone. Depuis ce fond s'étendent deux parois latérales parallèles entre lesquelles vient coulisser l'extrémité libre de la tringle de manoeuvre. A noter que le chant supérieur de ces parois latérales est pourvu d'une patte de rivetage coïncidant avec des ouvertures prévues en conséquence au niveau de la têtière. Dans sa partie inférieure le fond de ce dispositif, ou guide de sortie de tringle, est prolongé par une lame comportant une ouverture pour le passage d'une vis de fixation. Par conséquent cette ouverture se situe au droit d'un orifice traversant au niveau de la têtière et d'une ouverture oblongue dans la tringle de manoeuvre pour permettre l'engagement de ladite vis de fixation.

Finalement on connaît encore par le document FR-A-2.334.807 un dispositif de guide de sortie de tringle reprenant une conception sensiblement similaire à celui décrit dans le document cité plus haut FR-A-2.365.016. Dans ce cas, toutefois, ce dispositif, en forme d'une équerre, comporte une aile horizontale et une aile verticale venant constituer, substantiellement, le prolongement de têtières d'une crémone s'étendant en feuillure, respectivement de la traverse et du montant d'un ouvrant recevant ladite crémone. A noter, encore que l'aile horizontale comporte une semelle à même de s'étendre dans une rainure d'encastrement prévue au niveau d'une traverse de cet ouvrant, cette semelle présentant une ouverture pour le passage d'une vis de fixation permettant de rendre solidaire ledit dispositif de la menuiserie.

A noter, encore, que ces crémones ou crémones-serrures de l'état de la technique sont pourvues, habituellement, de guide-vis qui sont fixés par rivetage, à l'arrière de la têtière et qui remplissent les fonctions suivantes :
- guider les vis de fixation venant traverser ladite têtière en direction de la menuiserie ;
- garantir la liaison têtière-tringle de manoeuvre ;
- assurer le guidage de cette tringle de manoeuvre par rapport à ladite têtière.

A noter, à ce propos, qu'un guide-vis est emboîté dans une lumière oblongue ménagée dans la tringle de manoeuvre avant d'être rivetée sur la têtière ce qui lui permet, précisément, d'assurer la fonction de guidage précité.

Très généralement, un seul guide-vis vient, ainsi, équiper une têtière à proximité de l'extrémité libre de cette dernière, en deçà de la limite de recoupage.

Finalement, l'on s'aperçoit que, dans ce contexte, le guide-vis et le guide de sortie tringle sont définis par des pièces distinctes dont il convient d'assurer le montage ce qui complique, bien sûr, ce dernier. De plus, la présence même d'un tel guide-vis venant relier, en usine, la tringle et la têtière, empêche, en soi, de recouper, individuellement, l'une ou l'autre.

Toutefois, ces solutions techniques étaient et/ou restaient satisfaisantes tant que la mise à longueur de la têtière et de la tringle demeurait identique.

En fin de compte, la présente invention se veut à même de répondre au problème précité au travers d'un guide de sortie de tringle qui soit, non seulement, à même d'assurer un parfait maintien de l'extrémité d'une tringle de manoeuvre destinée à définir un organe de verrouillage apte à coopérer avec une gâche, mais, en outre, de contribuer à la liaison et au guidage d'une tringle de manoeuvre par rapport à la têtière qui l'abrite. En fin de compte, ce guide de sortie de tringle se doit d'être apte à remplir les fonctions d'un guide-vis dans la mesure où il peut recevoir, en outre, au moins une vis de fixation destinée à fixer, rigidement, l'ensemble dans une rainure prévue à cet effet sur le châssis ouvrant. D'autre part, il ne doit provoquer qu'un encombrement minimal, voire aucun encombrement en feuillure.

Ainsi, l'invention concerne un guide de sortie de tringle pour crémone ou crémone-serrure prévue apte à prendre position en feuillure d'un châssis ouvrant de porte, fenêtre ou analogue, ce guide de sortie de tringle, d'une part, venant se situer à l'extrémité d'un montant ou d'une traverse dudit châssis ouvrant, extrémité par rapport à laquelle est à même de se présenter saillante, en position de verrouillage, une tringle de manoeuvre en vue de coopérer avec une gâche disposée en correspondance sur le cadre dormant de cette porte, fenêtre ou analogue, et, d'autre part, se présentant sous forme d'un profilé de section en « U » prévu apte à accueillir, en vue d'en assurer le guidage, l'extrémité de la tringle de manoeuvre et comportant un fond au niveau des bords longitudinaux duquel s'étendent des parois latérales dont le chant supérieur est à même de prendre appui sur la face arrière d'une têtière. Plus particulièrement ce guide de sortie de tringle comporte encore des moyens de positionnement par rapport à la têtière, ainsi que des moyens en vue de sa fixation sur le châssis ouvrant, lesdits moyens de positionnement consistant en un plot de positionnement surmontant un bossage longitudinal ménagé dans le fond du profilé en « U », sur ce bossage longitudinal étant à même de s'emboîter la tringle de manoeuvre au travers d'une lumière oblongue prévue dans cette dernière à cet effet, ledit plot de positionnement étant ajusté à une ouverture dans la têtière, tandis que les moyens de fixation consistent en une perforation pour le passage d'une vis de fixation ou analogue traversant ledit bossage longitudinal et communiquant avec un trou ménagé en correspondance dans la têtière.

On remarquera qu'un tel guide de sortie de tringle sous forme d'un profilé en « U » est apte à se loger jointoiement et sans relief dans la rainure de têtière et de tringle,

D'autres buts et avantages de la présente invention apparaîtront au cours de la description qui va suivre se rapportant à un mode de réalisation qui n'est donné qu'à titre d'exemple indicatif et non limitatif.

La compréhension de cette description sera facilitée en se référant au dessin joint en annexe et dans lequel :
- la figure 1 est une représentation schématisée de l'ouvrant d'une fenêtre équipée d'une crémone ou crémone-serrure conforme à l'invention ;
- la figure 2 est une représentation schématisée en élévation et en coupe de l'extrémité libre d'une tringle de manoeuvre et d'une têtière, celle-ci recevant un guide de sortie de tringle selon l'invention et conforme à un premier mode de réalisation ;
- la figure 3 est une représentation schématisée en élévation et en coupe du guide de sortie de tringle représenté dans la figure 2 ;
- la figure 4 est une représentation schématisée et en plan de ce guide de sortie de tringle correspondant aux figures 2 et 3 ;
- les figures 5, 6 et 7 correspondent à des représentations similaires aux figures 2, 3 et 4 pour un guide de sortie de tringle conforme à un second mode de réalisation.

Tel que représenté dans les figures du dessin ci-joint, la présente invention concerne le domaine de la quincaillerie du bâtiment, plus particulièrement celui des ferrures de verrouillage de type crémone ou crémone-serrure pour porte, fenêtre ou analogue.

Comme visible dans la figure 1, une telle crémone ou crémone-serrure 1 est très souvent montée sur le montant 2 ou sur une traverse du châssis ouvrant 3 d'une telle porte ou fenêtre 4.

En fait, cette crémone ou crémone-serrure 1 est habituellement encastrée dans une rainure prévue à cet effet en feuillure de ce montant 2 ou de cette traverse et comporte au moins un boîtier 5 (repéré en traits discontinus sur la figure 1) rapporté, par exemple par rivetage ou autre, à l'arrière d'une têtière 6. Celle-ci vient, en quelque sorte, abriter l'ensemble des organes de cette crémone ou crémone-serrure 1 disposés dans ladite rainure d'encastrement du montant 2 de l'ouvrant 3.

Le boîtier 5 renferme, en fait, un mécanisme (non représenté) pour la commande en déplacement d'au moins une tringle de manoeuvre 7 s'étendant à l'arrière de la têtière 6 au-dessus et/ou en-dessous de ce boîtier 5.

Les différentes figures des dessins ci-joints représentent, tout particulièrement, une crémone ou crémone-serrure dont l'extrémité libre 8 d'une tringle de manoeuvre 7 est apte à définir un organe de verrouillage en ce sens qu'elle est en mesure de se présenter saillante, à une extrémité 9 du montant 2 ou, selon le cas, d'une traverse du châssis ouvrant 3, de manière à venir coopérer avec une gâche disposée en concordance sur le cadre dormant, ceci lorsque cette crémone ou crémone-serrure est amenée en position de verrouillage.

L'on comprend, évidemment, que dans de telles conditions mais aussi pour les raisons déjà évoquées plus haut, la longueur de cette tringle de manoeuvre 7, tout comme celle de la têtière 6 qui l'abrite doivent être strictement ajustées aux dimensions de ce châssis ouvrant 3 de sorte que le menuisier est amené, fréquemment, soit à demander au fabriquant d'effectuer cette mise à longueur, soit à procéder, lui-même, au recoupage, au moyen d'une presse adéquate, de ces tringles et têtières de crémones ou crémones-serrures.

D'autres contraintes peuvent, naturellement, exiger un recoupage tel qu'évoqué et sans rien changer au problème et à sa solution.

Quoi qu'il en soit, la présente invention a pour but de rendre plus aisé ce recoupage individuel d'une têtière et/ou d'une tringle de manoeuvre correspondant à une crémone ou crémone-serrure préassemblée.

Tout particulièrement, cette invention consiste en un guide de sortie de tringle 10 apte à remplir les fonctions suivantes :
- assurer un parfait maintien et guidage de l'extrémité libre 8 de la tringle de manoeuvre 7 ;
- garantir la liaison têtière tringle de manoeuvre
- assurer le guidage de la tringle de manoeuvre par rapport à cette têtière ;
- et permettre la fixation de l'ensemble guide de sortie de tringle-têtière au châssis ouvrant.

En fait, on ne se contentant pas simplement, d'une fonction de guidage de l'extrémité de la tringle de manoeuvre, mais en assurant, en outre, une liaison guidée entre cette tringle de manoeuvre et la têtière et en définissant des moyens de fixation de cette dernière sur la menuiserie, un tel guide de sortie de tringle dispense le fabriquant de ces crémones ou crémones-serrures de multiplier ou de compliquer les opérations connues jusqu'alors, ce qui permet, en définitive, de conserver au niveau de cette crémone ou crémone-serrure, avant la pose du guide de sortie de tringle une mobilité relative de la tringle par rapport à sa têtière permettant de les écarter sensiblement, soit par effet ciseau soit par flexion pour recouper, individuellement, l'une et/ou l'autre.

Ainsi, selon l'invention, ce guide de sortie de tringle 10 se présente, avantageusement, sous forme d'un profilé de section en « U » définissant un canal 12 prévu apte à accueillir, en vue d'en assurer le guidage, l'extrémité 8 de la tringle de manoeuvre 7. Tout particulièrement, ce profilé en « U » 11 comporte un fond 13 au niveau des bords longitudinaux desquels s'étendent des parois latérales 14, 15 dont le chant supérieur 16 est prévu apte à prendre appui sur la face arrière 17 de la têtière 6. Selon une particularité de l'invention au niveau du fond 13 du profilé en « U » 11 intérieurement au canal 12, sont prévus des moyens de positionnement 18 du guide de sortie de tringle 10 par rapport à la têtière 6, ainsi que des moyens 19 en vue de sa fixation sur une menuiserie plus particulièrement sur le châssis ouvrant 3 d'une porte ou fenêtre.

Substantiellement, les moyens de positionnement 18 consistent en un plot de positionnement 20 surmontant un bossage longitudinal 21 ménagé dans le fond 13 du profilé en « U » 11 sur ce bossage longitudinal 21 étant à même de venir s'emboîter la tringle de manoeuvre 7 au travers d'une lumière oblongue 22 prévue dans cette dernière à cet effet. En fait, ledit plot de positionnement 20 est ajusté à une ouverture 23 dans la têtière 6, tenant compte, à ce propos, que ce plot de positionnement 20 peut encore définir un plot de rivetage permettant de rendre solidaire, dans une première étape, ledit guide de sortie de tringle 10 de cette têtière 6 avant la pose de la crémone ou crémone-serrure sur la menuiserie.

Quant aux moyens de fixation 19, ils consistent en une perforation 24 pour le passage d'une vis de fixation ou analogue traversant, préférentiellement, le bossage longitudinal 21 et communiquant avec un trou 24A ménagé en correspondance dans la têtière 6.

La liaison au niveau de cette têtière 6 et le guidage, proprement parlant, de l'extrémité libre 8 de la tringle de manoeuvre 7, est assurée par l'intermédiaire de moyens de liaison 25 reliant ce guide de sortie de tringle 10 à l'extrémité libre 26 de la têtière 6.

Selon un premier mode de réalisation illustré dans les figures 2 à 4, une des extrémités 27 de ce guide de sortie de tringle 10 est pourvue d'un retour d'accrochage 28 présentant une ouverture 29 pour le passage de l'extrémité 8 de la tringle de manoeuvre 7 et venant s'accrocher sur l'extrémité libre 26 de la têtière 6 ou encore, de manière non représentée sur les figures, d'abouter l'extrémité de la têtière, ce qui est rendu possible du fait de la proximité de la fixation de la têtière par le guide de sortie de tringle.

On observera qu'un tel retour d'accrochage 28 venant se superposer, en quelque sorte, à la têtière 6, peut présenter une très faible épaisseur 30 pour générer un encombrement aussi réduit que possible en feuillure du châssis ouvrant 3. Toutefois, dans certains cas de figure cette surépaisseur produite par ce retour d'accrochage 28 en feuillure de porte ou fenêtre peut être considérée comme non souhaitable en raison, précisément, d'un jeu de feuillure très réduit.

Aussi, pour éviter cela, les moyens de liaison 25 peuvent, tels que représentés dans les figures 5 à 7, se présenter sous forme de pattes de fixation 31 au niveau du chant supérieur 16 des parois latérales 14, 15 à hauteur de l'extrémité 27 dudit guide de sortie de tringle 10, de telles pattes de fixation 31 définissant, en fait, des pattes de sertissage prévues aptes à être serties dans des ouvertures 32 ménagées en correspondance au niveau de l'extrémité 26 de la têtière 6.

Il est à observer que les cotes de positionnement de l'ouverture 23 et du trou 24 pour la réception du plot de positionnement 20, d'une part, et pour le passage de la vis de fixation, d'autre part, tout comme celles, le cas échéant, des ouvertures 32 dans la têtière 6 permettant le sertissage des pattes de fixation 31, étant déterminées depuis l'extrémité libre 26, recoupable, de cette têtière 6, ces ouvertures 23 et 32 et ce trou 24 sont nécessairement réalisés postérieurement au recoupage de cette têtière, préférentiellement, aux moyens du même outillage, donc de la presse permettant d'effectuer cette opération.

Par contre, la lumière 22 dans la tringle de manoeuvre 7 peut, elle, être définie de longueur suffisante donc, à même de concorder avec le bossage 21 du guide de sortie de tringle 10 dès l'instant que la longueur recoupable 33 de cette tringle de manoeuvre 7 est inférieure, sensiblement, de la distance séparant ledit bossage 21 de l'extrémité libre 27, pourvue des moyens de liaison 25, du guide de sortie de tringle 10. En fait, ceci est généralement le cas partant de longueurs standard de crémone ou crémone-serrure 1.

On notera toutefois, là encore, que dans la mesure où la tringle de manoeuvre 7 est recoupable, indépendamment de la têtière 6, il est possible de réaliser la lumière 22 dans cette tringle de manoeuvre 7 au moment même de venir recouper cette dernière, ceci au moyen du même outil.

Finalement, au travers d'un guide de sortie de tringle 10, conforme à l'invention, non seulement on donne la possibilité au menuisier d'ajuster, individuellement, tringle et têtière d'une crémone ou crémone-serrure, mais, en outre, l'assemblage de cette dernière et son montage sur une menuiserie s'en trouve facilité. De plus, l'on remarquera que, comparativement aux guides de sortie de tringle connus, celui conforme à l'invention présente l'avantage de ne créer aucun encombrement en feuillure du châssis ouvrant.

Pour résumer, les avantages découlant de la présente invention sont :
- réduction des pièces au montage et à l'assemblage de la crémone ou crémone-serrure ;
- mise à projet de l'élasticité de tringle et/ou de la mobilité latérale de cette dernière pour une mise à longueur distincte entre tringle et têtière ;
- réduction substantielle du stock de gammes de crémones recoupables ;
- les mises à longueur, quoique différentes sur une têtière et une tringle peuvent toujours se faire simultanément avec un outil approprié ;
- l'invention n'empêche en rien une mise à longueur identique d'une tringle et d'une têtière en cas de besoins.

Ainsi, la présente invention permet de répondre, avantageusement, au problème rencontré dans le cadre de l'état de la technique, de sorte qu'elle représente un net progrès, tout particulièrement pour les menuisiers qui voient, au travers de cette invention, la possibilité d'adapter, avec une très grande aisance et une parfaite précision, leur crémone ou crémone-serrure.

## Revendications

1. Guide de sortie de tringle pour crémone ou crémone-serrure (1) prévu apte à prendre position en feuillure d'un châssis ouvrant (3) de porte, fenêtre ou analogue (4), ce guide de sortie de tringle (10), d'une part, venant se situer à l'extrémité (9) d'un montant (2) ou d'une traverse dudit châssis ouvrant (3), extrémité (9) par rapport à laquelle est à même de se présenter saillante, en position de verrouillage, une tringle de manoeuvre (7) en vue de coopérer avec une gâche disposée en correspondance sur le cadre dormant de cette porte, fenêtre ou analogue, et, d'autre part, se présentant sous forme d'un profilé de section en « U » (11) prévu apte à accueillir, en vue d'en assurer le guidage, l'extrémité (8) de la tringle de manoeuvre (7) et comportant un fond (13) au niveau des bords longitudinaux duquel s'étendent des parois latérales (14, 15) dont le chant supérieur (16) est à même de prendre appui sur la face arrière (17) d'une têtière (6), caractérisé par le fait qu'il comporte des moyens de positionnement (18) par rapport à la têtière (6) et des moyens (19) en vue de sa fixation sur ledit châssis ouvrant (3), lesdits moyens de positionnement (18) consistant en un plot de positionnement (20) surmontant un bossage longitudinal (21) ménagé dans le fond (13) du profilé en « U » (11), sur ce bossage longitudinal (21) étant à même de venir s'emboîter la tringle de manoeuvre (7) au travers d'une lumière oblongue (22) prévue dans cette dernière à cet effet, ledit plot de positionnement (20) étant ajusté à une ouverture (23) dans la têtière (6), tandis que les moyens de fixation (19) consistent en une perforation (24) pour le passage d'une vis de fixation ou analogue traversant le bossage longitudinal (21) et communiquant avec un trou (24A) ménagé en correspondance dans la têtière (6).

2. Guide de sortie de tringle selon la revendication 1, caractérisé par le fait que le plot de positionnement (20) définit un plot de rivetage en vue de rendre solidaire ledit guide de sortie de tringle (10) de la têtière (6).

3. Guide de sortie de tringle selon l'une quelconque des revendications 1 ou 2, caractérisé par le fait qu'il comporte des moyens de liaison (25) à l'extrémité libre (26) de la têtière (6).

4. Guide de sortie de tringle selon la revendication 3, caractérisé par le fait que lesdits moyens de liaison (25) sont définis, à une des extrémités (27) de ce guide de sortie de tringle (10), sous forme d'un retour d'accrochage (28) présentant une ouverture (29) pour le passage de l'extrémité (8) de la tringle de manoeuvre (7) et venant s'accrocher sur l'extrémité libre (26) de la têtière (6).

5. Guide de sortie de tringle selon les revendication 1 et 3, caractérisé par le fait que les moyens de liaison (25) se présentent sous forme de pattes de liaison (31) au niveau du chant supérieur (16) des parois latérales (14, 15), à hauteur de l'extrémité (27) dudit guide de sortie de tringle (10), de telles pattes de fixation (31) définissant des pattes de sertissage prévues aptes à être serties dans des ouvertures (32) ménagées en correspondance au niveau de l'extrémité libre (26) de la têtière (6).

## Patentansprüche

1. Stangenaustrittsführung für eine Treibstange oder ein Treibstangenschloß (1), das zur Anbringung im Falz eines Flügelrahmens (3) einer Tür, eines Fensters oder dgl. (4) vorgesehen ist, wobei die Stangenaustrittsführung (10) einerseits an dem Ende (9) eines Höhenschenkels (2) oder eines Querschenkels des Flügelrahmens (3) angeordnet ist, über welches Ende (9) eine Stellstange (7) in einer Verriegelungsstellung vorstehen kann, um mit einem am Stockrahmen die Tür, des Fensters oder dgl. entsprechend angeordneten Schließblech zusammenzuwirken, und andererseits die Form eines Profils mit U-förmigem Querschnitt (11) hat, das ausgelegt ist, um das Ende (8) der Stellstange (7) aufzunehmen, um deren Führung zu gewährleisten, und einen Boden (13) aufweist, an dessen Längsrändern sich Seitenwände (14, 15) erstrecken, deren obere Kante (16) an der Rückfläche (17) einer Stulpschiene (6) anliegen kann, dadurch gekennzeichnet, daß sie Mittel zum Positionieren (18) bezüglich der Stulpschiene (6) sowie Mittel (19) zu ihrer Befestigung auf dem Flügelrahmen (3) aufweist, wobei die Positioniermittel (18) aus einem Positionierklotz (20) bestehen, der einen Längsbuckel (21) überragt, der im Boden (13) des U-Profils (11) eingearbeitet ist, wobei mit diesem Längsbukkel (21) die Stellstange (7) durch einen Längsschlitz (22) in Eingriff gelangen kann, das in ihr hierfür vorgesehen ist, wobei der Positionierklotz (20) auf eine Öffnung (23) in der Stulpschiene (6) eingestellt ist, während die Befestigungsmittel (19) aus einer Lochung (24) für den Durchtritt einer Befestigungsschraube oder dergleichen bestehen, die den Längsbuckel (21) durchquert und mit einem in der Stulpschiene (6) entsprechend eingearbeiteten Loch (24A) zusammenwirkt.

2. Stangenaustrittsführung nach Anspruch 1, dadurch gekennzeichnet, daß der Positionierklotz (22) einen Vernietungsblock bestimmt, um die Stangenaustrittsführung (10) mit der Stulpschiene (6) zu verbinden.

3. Stangenaustrittsführung nach einem der Ansprüche 1 oder 2, dadurch gekennzeichnet, daß sie Verbindungsmittel (25) am freien Ende (26) der Stulpschiene (6) aufweist.

4. Stangenaustrittsführung nach Anspruch 3, dadurch gekennzeichnet, daß die Verbindungsmittel (25) an einem der Enden (27) der Stangenaustrittsführung (10) in Form eines Einhängrücksprungs (28) bestimmt sind, der eine Öffnung (29) für den Durchtritt des Endes (8) der Stellstange (7) hat und sich am freien Ende (26) der Stulpschiene (6) einhängt.

5. Stangenaustrittsführung nach Anspruch 1 und 3, dadurch gekennzeichnet, daß die Verbindungsmittel (25) in Form von Verbindungsklauen (31) an der Oberkante (16) der Seitenwände (14, 15) bei dem Ende (27) der Stangenaustrittsführung (10) vorliegen, wobei derartige Verbindungsklauen (31) Umfalzklauen bestimmen, die derart ausgelegt sind, daß sie in Öffnungen (32) umgefalzt werden können, die bei dem freien Ende (26) der Stulpschiene (6) entsprechend eingearbeitet sind.

## Claims

1. Rod-outlet guide for an espagnolette or espagnolette-lock (1) designed so as to be capable of being positioned in the fillister of the frame of a leaf (3) of a door, window or the like (4), this rod-outlet guide (10), on the one hand, being located at the end (9) of a stile (2) or of a rail of said frame of the leaf (3), with respect to which end (9) an operating rod (7) is capable of protruding, in locked position, with a view to cooperating with a keeper correspondingly arranged on the sash-frame of this door, window or the like and, on the other hand, being in the form of a profile bar with a U-shaped cross-section (11) so designed as to be capable of receiving, with a view to ensuring its guiding, the end (8) of the operating rod (7) and including a bottom (13) at the level of the longitudinal edges of which extend sidewalls (14, 15) the upper edge (16) of which is capable of resting on the rear face (17) of a faceplate (6), characterised in that it includes means (18) for positioning it with respect to the faceplate (6) and means (19) for its fixing to said frame of the leaf (3), said positioning means (18) consisting of a positioning stud (20) topping a longitudinal boss (21) provided for on the bottom (13) of the U-shaped profile bar (11), on this longitudinal boss (21) being capable of being fitted the operating rod (7), through an elongated hole (22) provided for this purpose in the latter, said positioning stud (20) being adjusted to an opening (23) in the faceplate (6), whereas the fixing means (19) consist of a perforation (24) for the passing through of a fixing screw or the like passing through the longitudinal boss (21) and communicating with a hole (24A) correspondingly provided for in the faceplate (6).

2. Rod-outlet guide according to claim 1, characterised in that the positioning stud (20) defines a riveting stud, with a view to making said rod-outlet guide (10) integral with this faceplate (6).

3. Rod-outlet guide according to any of claims 1 or 2, characterised in that it includes means (25) for connecting it to the free end (26) of the faceplate (6).

4. Rod-outlet guide according to claim 3, characterised in that said connecting means (25) are defined, at one of the ends (27) of this rod-outlet guide (10) in the form of a hooking-in bend (28) having an opening (29) for the passing through of the end (8) of the operating rod (7) and hooking in on the free end (26) of the faceplate (6).

5. Rod-outlet guide according to claims 1 and 3, characterised in that the connecting means (25) are in the form of fixing lugs (31) at the level of the upper edge (16) of the sidewalls (14, 15), at the level of the end (27) of said rod-outlet guide (10), such fixing lugs (31) defining crimping lugs designed so as to be crimped in openings (32) accordingly provided for at the level of the free end (26) of the faceplate (6).
